# EUROPÄISCHE PATENTSCHRIFT

(11) **EP 0 678 161 B1**
(45) Veröffentlichungstag und Bekanntmachung des Hinweises auf die Patenterteilung: **04.09.1996**
(21) Anmeldenummer: 95900049.8
(22) Anmeldetag: 28.10.1994
(51) Int. Cl.: F02M 41/14

(54) **VERTEILERKRAFTSTOFFEINSPRITZPUMPE FÜR BRENNKRAFTMASCHINEN**
FUEL-INJECTION DISTRIBUTOR PUMP FOR INTERNAL-COMBUSTION ENGINES
POMPE D'INJECTION DISTRIBUTRICE POUR MOTEURS A COMBUSTION INTERNE

(30) Priorität: 10.11.1993 DE 4338344
(43) Veröffentlichungstag der Anmeldung: 25.10.1995
(73) Patentinhaber: ROBERT BOSCH GMBH, 70442 Stuttgart (DE)
(72) Erfinder: FEHLMANN, Wolfgang, D-70563 Stuttgart (DE)
(86) Internationale Anmeldenummer: DE9401267
(87) Internationale Veröffentlichungsnummer: WO9513469

(56) Entgegenhaltungen:
- EP-A- 0 382 388
- FR-A- 2 437 502
- US-A- 3 771 506
- US-A- 3 938 911

## Beschreibung

### Stand der Technik

Die Erfindung geht von einer Verteilerkraftstoffeinspritzpumpe für Brennkraftmaschinen nach der Gattung des Patentanspruchs 1 aus. Bei einer solchen aus der EP-A-0 382 388, die den nächstkommenden Stand der Technik bildet, bekannten Verteilerkraftstoffeinspitzpumpe treibt eine Antriebswelle einen in einem Gehäuse geführten Rotor an, in dem in einer radialen Ebene zur Antriebswelle zwei jeweils in einer Zylinderbohrung geführte Pumpenkolbenpaare angeordnet sind. Die in einer gemeinsamen radialen Ebene des Rotors angeordneten Zylinderbohrungen schneiden sich dabei rechtwinklig, so daß die einzelnen Pumpenkolben mit ihren radial einwärts weisenden Stirnflächen einen gemeinsamen Pumpenarbeitsraum in dem sich überschneidenden Bereich der Zylinderbohrungen begrenzen. Die Pumpenkolben laufen mit ihren aus den Zylinderbohrungen ragenden Enden mittels eines Rollenstößels auf einer ortsfesten Nockenbahn eines im Gehäuse geführten Nockenringes ab, so daß sie bei einer Drehbewegung des Rotors in eine hin- und hergehende Hubbewegung versetzt werden, wobei sie während der radial auswärts gerichteten Saughubbewegung die Verbindung der Zylinderbohrung mit einer von einem Niederdruckraum ausgehenden Fülleitung aufsteuern, die dann im anschließenden Förderhub durch die Pumpenkolben verschlossen wird. Der während des Förderhubs im gemeinsamen Pumpenarbeitsraum komprimierte Kraftstoff gelangt dann über einen Hochdruckkanal im Rotor zu einer radial von diesem abführenden Verteilerbohrung, die während der Drehbewegung des Rotors mit den einzelnen Hochdruckförderleitungen zu den Einspritzstellen in Überdeckung gelangt.

Die Pumpenkolbenpaare in den beiden Zylinderbohrungen sind dabei so ausgeführt, daß ein längeres, in einer ersten Zylinderbohrung geführtes Kolbenpaar mit seinem pumpenarbeitsraumzugewandten Ende in die zweite Zylinderbohrung hineinragt und das dort geführte kürzere Kolbenpaar die erste Zylinderbohrung auch in seiner maximalen Forderhublage nicht erreicht.

Dabei weist die bekannte Verteilerkraftstoffeinspritzpumpe jedoch den Nachteil auf, daß der für alle Pumpenkolben gleiche Nockenhub kleiner als der halbe Durchmesser der jeweils gleich groß ausgeführten Zylinderbohrungen sein muß. Dies ist dort notwendig um sicherzustellen, daß die langen Kolben auch in ihrer maximalen Saughublage noch in die zweite Zylinderbohrung eintaucht um ein selbständiges Verschieben der kürzeren Kolben zwischen die langen Kolben bei abgestellter Brennkraftmaschine und drucklosem Pumpenarbeitsraum sicher zu vermeiden, da dies ansonsten im Betrieb der Verteilereinspritzpumpe zu deren mechanischer Zerstörung führt.

Somit sind jedoch dem Förderhub der Pumpenkolben konstruktive Grenzen gesetzt, die die Leistungsparameter der gesamten Pumpe einschränken.

### Vorteile der Erfindung

Die erfindungsgemäße Verteilerkraftstoffeinspritzpumpe mit den Merkmalen des Patentanspruchs 1 hat demgegenüber den Vorteil, daß durch einen Anschlag am aus der Zylinderbohrung herausragenden Ende der kürzeren Pumpenkolben deren ungewolltes Hineingleiten in die Zylinderbohrung zwischen die langen Pumpenkolben sicher vermieden werden kann.

Damit entfällt für die langen Pumpenkolben die Notwendigkeit eines ständigen Eintauchens in die die kurzen Pumpenkolben führende Zylinderbohrung, so daß der Nockenhub für eine größere Förderhubbewegung größer als der halbe Zylinderbohrungsdurchmesser ausgeführt werden kann. Diese Förderhubvergrößerung kann dabei in vorteilhafter Weise in eine Erhöhung des Einspritzdruckes oder eine größere Fördermenge umgesetzt werden.

Der Anschlag an den kurzen Pumpenkolben ist dabei in vorteilhafter Weise so angeordnet, daß er deren Eintauchen in die sie führende Zylinderbohrung so weit erlaubt, bis deren pumpenarbeitsraumzugewandte Stirnseite sich bis auf ein geringes Maß an die zweite Zylinderbohrung angenähert hat, so daß sich große Förderhubhöhen erreichen lassen. Dabei läßt sich der Anschlag an den kurzen Pumpenkolben in einfacher Weise durch einen Bund oder einen in einer Ringnut am Schaft der kurzen Kolben geführten Sicherungsring ausführen, die dann in einfacher Weise mit der Stirnwand der Zylinderbohrung zusammenwirken.

Weitere Vorteile und vorteilhafte Ausgestaltungen des Gegenstandes der Erfindung sind der Beschreibung, der Zeichnung und den Ansprüchen entnehmbar.

### Zeichnung

Zwei Ausführungsbeispiele der erfindungsgemäßen Verteilerkraftstoffeinspritzpumpe sind in der Zeichnung dargestellt und werden im folgenden näher erläuteret.

Es zeigen die Figur 1 einen Längsschnitt durch den erfindungswesentlichen Teil der Verteilerkraftstoffeinspritzpumpe, die Figur 2 ein erstes Ausführungsbeispiel der Pumpenkolbensicherung mittels eines Bundes in einem Schnitt aus der Figur 1 und die Figur 3 ein zweites Ausführungsbeispiel der Pumpenkolbensicherung mittels eines Sicherungsringes in einer analog zur Figur 2 gezeigten Darstellung.

### Beschreibung der Ausführungsbeispiele

Bei der in der Figur 1 vereinfacht dargestellten Verteilerkraftstoffeinspritzpumpe ist ein kolbenförmiges Rotorteil 1 um seine Achse drehbar in einer Zylinderbohrung 2 eines zylinderförmigen, fest mit dem Pumpengehäuse 3 verbundenen Führungsteils 5 gelagert. Das Rotorteil 1 weist an seinem einen Ende ein im Durchmesser erweitertes Teil 7 auf, das verdrehfest mit einer synchron zur Brennkraftmaschinendrehzahl angetriebenen Antriebswelle 9 verbunden ist und in dem zwei einander rechtwinklig schneidende Durchgangsbohrungen 11 in einer gemeinsamen, radial zur Achse des Rotorteiles 1 verlaufenden Ebene angeordnet sind.

Von diesen Durchgangsbohrungen 11 führt in der Achse des Rotorteiles 1 ein Förderkanal 13 ab, der ein Rückschlagventil 15 enthält und dessen Ende in eine radial verlaufende Verteilerbohrung 17 übergeht. In der Radialebene, in der diese Verteilerbohrung 17 angeordnet ist, weist das Führungsteil 5 Einspritzleitungen 19 auf, die ausgehend von der Zylinderbohrung 2 zu den einzelnen Einspritzstellen der Brennkraftmaschine fren. Dabei sind die Einspritzleitungen 19 entsprechend der Zahl der zu versorgenden Einspritzstellen und in einem entsprechenden Abstand zueinander am Umfang des Führungsteils 5 verteilt angeordnet.

Desweiteren ist zwischen dem Rückschlagventil 15 und den Durchgangsbohrungen 11 eine radial vom Förderkanal 13 abführende Versorgungsbohrung 21 im Rotorteil 1 vorgesehen, die mit einer Kraftstoff zuführungsleitung 23 im Führungsteil 5 verbindbar ist, die ihrerseits an eine nicht dargestellte, vorzugsweise magnetventilgesteuerte, eine Förderpumpe aufweisende Kraftstofförderleitung aus einem einen Niederdruckraum bildenden Kraftstoffvorratsbehälter angeschlossen ist.

Die radialen Durchgangsbohrungen 11 im im Durchmesser erweiterten Teil 7 des Rotorteils 1 sind als Zylinderbohrungen ausgeführt, in denen, wie auch Figuren 2 und 3 entnehmbar, jeweils zwei einander gegenüberliegende und gegeneinander arbeitende Pumpenkolben angeordnet sind. Dabei nimmt eine erste Zylinderbohrung 25 ein erstes in seiner axialen Erstreckung langes Pumpenkolbenpaar 27 auf, dessen Pumpenkolben 27 so lang ausgeführt sind, daß sie während der radial einwärts gerichteten Förderhubbewegung bis in den Bereich einer zweiten, die erste schneidenden Zylinderbohrung 29 hineinragen. In dieser zweiten Zylinderbohrung 29 ist ein zweites kürzeres Pumpenkolbenpaar 31 geführt, dessen Pumpenkolben 31 so dimensioniert sind, daß sie auch in der maximalen Förderhubstellung nicht bis in den Bereich der ersten Zylinderbohrung 25 ragen. Mit ihren radial einwärts weisenden Stirnseiten begrenzen die Pumpenkolben 27, 31 einen gemeinsamen Pumpenarbeitsraum 33, in den Zylinderbohrungen 25, 29, der über den Förderkanal 13 mit den Einspritzleitungen 19 und der Kraftstoffzuführungsleitung 23 verbindbar ist.

Mit ihren radial auswärts weisenden Enden liegen die Pumpenkolben 27, 31 jeweils an einem Rollenstößel 35 an, dessen Rolle 37 auf einer Nockenbahn 39 eines in der Radialebene liegenden, im Pumpengehäuse 3 geführten Nockenringes 41 abläuft. Die Pumpenkolben 27, 31 werden dabei im Betrieb der Verteilerkraftstoffeinspritzpumpe durch die Fliehkraft nach außen in Anlage an den Rollenstößeln 35 gehalten. Bei Stillstand der Pumpe können sich die Pumpenkolben 27, 31 je nach Lage des Rotorteiles 1 selbständig in den Zylinderbohrungen 25, 29 verschieben. Um dabei mit Sicherheit zu vermeiden, daß ein kurzer Pumpenkolben 31 zwischen die langen Pumpenkolben 27 in den Bereich der ersten Zylinderbohrung 25 hineinrutscht weisen die kurzen Pumpenkolben 31 an ihren radial aus der zweiten Zylinderbohrung 29 ragenden Enden einen Anschlag auf, der mit der jeweiligen axialen Stirnwand 49 der Zylinderbohrung 29 zusammenwirkt. Dieser Anschlag ist im in der Figur 2 gezeigten ersten Ausführungsbeispiel als durch eine Querschnittsvergrößerung gebildeter Bund 43 ausgebildet.

Bei dem in der Figur 3 dargestellten zweiten Ausführungsbeispiel wird der axiale Endanschlag an den kurzen Pumpenkolben 31 durch einen Sicherungsring 45 gebildet, der in einer Ringnut 47 am aus der Zylinderbohrung 29 herausragenden Ende der kurzen Pumpenkolben 31 geführt ist und ebenfalls mit der axialen Stirnwand 49 der Zylinderbohrung 29 zusammenwirkt.

Diese Wegbegrenzung der maximalen Eintauchtiefen, die wenigstens gleich groß dem maximalen Nockenbzw. Förderhub sind, ermöglichen dabei, den Förderhub so groß auszulegen, daß die langen Pumpenkolben 27 mit ihren arbeitsraumseitigen Enden aus der zweiten Zylinderbohrung 29 austauchen können, ohne ein ungewolltes Hineinrutschen der kurzen Pumpenkolben 31 zwischen die langen befürchten zu müssen.

Die erfindungsgemäße Verteilerkraftstoffeinspritzpumpe arbeitet in folgender Weise.

Im Stillstand der Pumpe befinden sich die Pumpenkolben 27, 31 bei drucklosem Pumpenarbeitsraum 33 je nach Lage des Rotorteiles 1 in unbestimmten Positionen, die auch die jeweiligen maximalen Hublagen sein können. Mit dem Beginn des Betriebs der Verteilerkraftstoffeinspritzpumpe wird das Rotorteil 1 durch die Antriebswelle 9 in eine rotierende Bewegung versetzt, in deren Folge die Pumpenkolben 27, 31 durch die Fliehkraft in Anlage an die Rollenstoßel 35 gebracht werden, die ihrerseits auf der Nockenbahn 39 ablaufen und so die Pumpenkolben 27, 31 in eine hinund hergehende Bewegung in den Zylinderbohrungen 25, 29 versetzen.

Der während des Förderhubs der Pumpenkolben 27, 31 im Pumpenarbeitsraum 33 komprimierte Kraftstoff wird dabei über den Förderkanal 13 und das Rückschlagventil 15 zu der Verteilerbohrung 17 geführt, von wo aus er beim Überfahren der einzelnen Einspritzleitungen 19 den jeweiligen Einspritzstellen zugeführt wird. Die Zuführungsleitung 23 vom Niederdruckraum ist dabei zum Zeitpunkt der Hochdruckförderung verschlossen, wobei dieses Verschließen über ein in der Zuführungsleitung 23 angeordnetes Magnetventil oder das Austauchen der Versogungsbohrung 21 aus der Überdeckung mit der Zufrungsbohrung 23 erfolgen kann.

Das Ende der Hochdruckförderung wird durch das erneute Aufsteuern der Verbindung zwischen der Versorgungsleitung 21 und der Kraftstoffzufrungsleitung 23 geregelt. Dabei strömt der unter hohem Druck stehende Restkraftstoff zunächst zurück in den Niederdruckraum, bevor während des Saughubes der Pumpenkolben 27, 31 ein erneutes Befüllen des Pumpenarbeitsraumes 33 erfolgt, wobei das Rückschlagventil 15 einen konstanten Standdruck in der Verteilerbohrung 17 und den Einspritzleitungen 19 gewährleistet.

Dabei ist es mit der erfindungsgemäßen Verteilerkraftstoffeinspritzpumpe somit ohne großen konstruktiven Aufwand möglich, die Größe des Förderhubes der Pumpenkolben in Abhängigkeit von den jeweiligen Anforderungen auf ein Maß zu vergrößern, bei dem das axial längere Pumpenkolbenpaar aus der das kürzere Pumpenkolbenpaar führenden Zylinderbohrung austaucht.

## Patentansprüche

1. Verteilerkraftstoffeinspritzpumpe für Brennkraftmaschinen mit einem von einer Antriebswelle (9) rotierend angetriebenen Nockenantrieb, bei dessen Drehbewegung ein Pumpenkolben mittels eines auf einer Nockenbahn (39) ablaufenden Rollenstößels (35) in einer radial zur Antriebswelle in einem Rotorteil (1) angeordneten Zylinderbohrung in eine hin-und hergehende Bewegung versetzt wird, wobei wenigstens zwei einander schneidende Zylinderbohrungen in einer zur Antriebswelle radialen Ebene im Rotorteil vorgesehen sind, in denen jeweils zwei einandergegenüberliegende, einen gemeinsamen, alternierend mit einem Niederdruckraum (23) und einer Einspritzleitung (19) verbindbaren Pumpenarbeitsraum (33) begrenzende Pumpenkolben angeordnet sind, die während des Förderhubs radial einwärts bewegt werden und deren axiale Länge so ausgelegt ist, daß ein erstes in einer ersten Zylinderbohrung (25) geführtes längeres Pumpenkolbenpaar (27) während der Förderhubbewegung jeweils in eine, ein zweites Pumpenkolbenpaar (31) führende zweite Zylinderbohrung (29) eintaucht, deren darin geführte kürzere Pumpenkolben (31) in ihrer maximalen Forderhublage die erste Zylinderbohrung (25) nicht schneiden, dadurch gekennzeichnet, daß die Pumpenkolben (31) des zweiten kürzeren Pumpenkolbenpaares jeweils einen Anschlag an ihren aus der zweiten Zylinderbohrung (29) ragenden Enden aufweisen, der ihre maximale Eintauchtiefe in die Zylinderbohrung (29) in Richtung Pumpenarbeitsraum (33) begrenzt.

2. Verteilerkraftstoffeinspritzpumpe nach Anspruch 1, dadurch gekennzeichnet, daß die kürzeren Pumpenkolben (31) jeweils mit ihrem Anschlag zur Anlage an die axiale Stirnwand (49) der sie führenden Zylinderbohrung (29) gelangen, bevor ihre pumpenarbeitsraumseitige Stirnseite in den Bereich der anderen Zylinderbohrung (25) eintaucht.

3. Verteilerkraftstoffeinspritzpumpe nach Anspruch 1, dadurch gekennzeichnet, daß der Anschlag am aus der zweiten Zylinderbohrung (29) ragenden Ende der kurzen Pumpenkolben (31) als durch eine Querschnittserweiterung gebildeter Bund (43) ausgeführt ist, der mit der axialen Stirnwand (49) der zweiten Zylinderbohrung zusammenwirkt.

4. Verteilerkraftstoffeinspritzpumpe nach Anspruch 1, dadurch gekennzeichnet, daß der Anschlag am aus der zweiten Zylinderbohrung (29) ragenden Ende der kurzen Pumpenkolben (31) durch einen Sicherungsring (45) gebildet wird, der in einer Ringnut (47) am kurzen Pumpenkolben (31) geführt ist und mit der axialen Stirnwand (49) der zweiten Zylinderbohrung zusammenwirkt.

## Claims

1. Distributor-type fuel injection pump for internal combustion engines with a cam drive which is driven in rotation by a drive shaft (9) and during the rotary motion of which a reciprocating motion is imparted to a pump plunger in a cylinder bore arranged radially relative to the drive shaft in a rotor part (1) by means of a roller tappet (35) running along a cam track (39), at least two intersecting cylinder bores being provided in the rotor part in a plane radial relative to the drive shaft, in each of which are arranged two mutually opposite pump plungers which delimit a common pump working space (33) alternately connectable to a low-pressure space (23) and an injection line (19) and which are moved radially inwards during the delivery stroke and the axial length of which is designed such that, during the delivery stroke movement, a first, longer pump-plunger pair (27) guided in a first cylinder bore (25) in each case enters a second cylinder bore (29) which guides a second pump-plunger pair (31) and the shorter pump plungers (31), guided therein, of which do not intersect the first cylinder bore (25) in their maximum deliverystroke position, characterized in that the pump plungers (31) of the second, shorter pump-plunger pair each have a stop at their end projecting out of the second cylinder bore (29), the said stop limiting their maximum depth of penetration into the cylinder bore (29) in the direction of the pump working space (33).

2. Distributor-type fuel injection pump according to Claim 1, characterized in that the shorter pump plungers (31) each come to rest by their stop on the axial end wall (49) of the cylinder bore (29) which guides them before their pump working-space end enters the region of the other cylinder bore (25).

3. Distributor-type fuel injection pump according to Claim 1, characterized in that the stop at the end of the short pump plungers (31) which projects out of the second cylinder bore (29) is designed as a collar (43) which is formed by an increasing cross section and which interacts with the axial end wall (49) of the second cylinder bore.

4. Distributor-type fuel injection pump according to Claim 1, characterized in that the stop at the end of the short pump plungers (31) which projects out of the second cylinder bore (29) is formed by a retaining ring (45) which is guided in an annular groove (47) in the short pump plunger (31) and interacts with the axial end wall (49) of the second cylinder bore.

## Revendications

1. Pompe d'injection distributrice de carburant pour moteur à combustion interne, comprenant une commande à came, entraînée en rotation par un axe d'entraînement (9) et dont le mouvement de rotation communique à un piston de pompe un mouvement alternatif dans un alésage cylindrique radial par rapport à l'axe d'entraînement dans un rotor (1), par un poussoir à galet (35) roulant sur un chemin de came (39), et au moins deux alésages cylindriques sécants, sont prévus dans un plan radial par rapport à l'axe d'entraînement dans le rotor, ces alésages recevant chacun deux pistons de pompe, opposés, délimitant une chambre de travail (33) de pompe, commune, reliée en alternance avec une chambre basse pression (23) et une conduite d'injection (19), ces pistons étant déplacés radialement vers l'intérieur pendant la course de transfert et leur longueur axiale est telle qu'une première paire (27) de pistons, longs, guidés dans le premier alésage cylindrique (25), plongent pendant la course de transfert chaque fois dans un second alésage cylindrique (29) conduisant une seconde paire de pistons de pompe (31), second alésage dont les pistons courts (31) qui y sont guidés, ne coupent pas le premier alésage cylindrique (25) dans leur position de déplacement de transfert maximum,
caractérisée en ce que
les pistons de pompe (31) de la seconde paire de pistons courts ont respectivement une butée à chacune de leur extrémité en saillie du second alésage cylindrique (29), qui limite leur profondeur d'enfoncement maximale dans l'alésage cylindrique (29) en direction de la chambre active (33) de la pompe.

2. Pompe d'injection distributrice selon la revendication 1,
caractérisée en ce que
les pistons courts (31) arrivent chaque fois avec leur butée en appui contre la paroi frontale axiale (49) de l'alésage cylindrique (29) qui les guide, avant que leur face frontale du côté de la chambre active de la pompe pénètre dans la zone de l'autre alésage cylindrique.

3. Pompe d'injection distributrice selon la revendication 1,
caractérisée en ce que
la butée de l'extrémité des pistons courts (31) sortant du second alésage cylindrique (29) est en forme de collerette (43) correspondant à une augmentation de la section, cette collerette coopérant avec la paroi frontale axiale (49) du second alésage cylindrique.

4. Pompe d'injection distributrice selon la revendication 1,
caractérisée en ce que
la butée prévue sur les pistons courts (31) à leur extrémité en saillie du second alésage cylindrique (29) est formée par une bague de fixation (45) logée dans une gorge (47) des pistons courts (31), et coopère avec la paroi frontale axiale (49) du second alésage cylindrique.
